# EUROPÄISCHE PATENTSCHRIFT

(11) **EP 0 531 471 B1**
(45) Veröffentlichungstag und Bekanntmachung des Hinweises auf die Patenterteilung: **02.08.1995**
(21) Anmeldenummer: 92905424.5
(22) Anmeldetag: 26.02.1992
(51) Int. Cl.: F02D 1/10

(54) **KRAFTSTOFFEINSPRITZPUMPE MIT DREHZAHLREGLER**
FUEL-INJECTION PUMP WITH SPEED CONTROLLER
POMPE D'INJECTION DE CARBURANT A REGULATEUR DE LA VITESSE DE ROTATION

(30) Priorität: 30.03.1991 DE 4110578
(43) Veröffentlichungstag der Anmeldung: 17.03.1993
(73) Patentinhaber: ROBERT BOSCH GMBH, 70442 Stuttgart (DE)
(72) Erfinder: MAIER, Sieghart, D-7016 Gerlingen (DE); RUTHARDT, Siegfried, D-7000 Stuttgart 70 (DE); HANNEKE, Jürgen, D-7016 Gerlingen (DE)
(86) Internationale Anmeldenummer: DE9200147
(87) Internationale Veröffentlichungsnummer: WO9217695

(56) Entgegenhaltungen:
- DE-C- 721 634
- GB-A- 818 825

## Beschreibung

### Stand der Technik

Die Erfindung geht aus von einem aus der DE-OS 32 15 790 bekannten Drehzahlregler für Kraftstoffeinspritzpumpen nach der Gattung des Anspruchs 1.

Ist die Leistungscharakteristik und mithin der Vollastbereich einer solchen Kraftstoffeinspritzpumpe zu ändern, so muß bei stillgelegter Kraftstoffeinspritzpumpe deren Gehäuse durch die Abnahme eines Deckels geöffnet werden, um die die Vollastmenge bestimmende Kurvenscheibe, die mit einer Abtastfläche für ein Abtastglied versehen ist, neu justieren zu können. Diese Justage muß in ihrer Wirksamkeit bei wieder geschlossener Kraftstoffeinspritzpumpe auf dem Prüfstand geprüft und möglicherweise bei dann wieder stillgelegter und geöffneter Kraftstoffeinspritzpumpe erneut korrigiert werden.

Dieses aufwendige Einstellen der Kurvenscheibe für die Vollast-Einspritzmenge ist zu vereinfachen.

### Vorteile der Erfindung

Die erfindungsgemäße Kraftstoffeinspritzpumpe mit den kennzeichnenden Merkmalen des Anspruchs 1 hat demgegenüber den Vorteil, daß der in dem Stand der Technik dargelegte Nachteil vermieden und mit einfachen Maßnahmen die Endeinstellung der Kurvenscheibe erreicht wird.

Diese Vereinfachung der Endeinstellung der Kurvenscheibe wird durch die Zusammenfassung der Kurvenscheibe mit dem Deckel des Gehäuses des Drehzahlreglers der Kraftstoffeinspritzpumpe zu einer Baueinheit ermöglicht.

Dies führt zu einer wirtschaftlichen Einstellung der Kraftstoffeinspritzpumpe hinsichtlich ihrer Leistungscharakteristik im Vollastbereich.

Vorteilhafte Weiterbildungen der Erfindung sind in den Unteransprüchen beschrieben.

### Zeichnung

Mehrere Ausführungsbeispiele der Erfindung sind in der Zeichnung dargestellt und in der Figurenbeschreibung näher erläutert.

Es zeigen: Figur 1 eine Unteransicht eines Deckels mit einer Kurvenscheibe eines ersten Ausführungsbeispiels, Figur 2 dazu eine Seitenansicht, Figur 3 eine Schnittansicht des zweiten Ausführungsbeispiels der vorgenannten Elemente, Figur 4 eine zur Vertikaleinstellung der Kurvenscheibe am Deckel verwendeten Scheibe, Figur 5 ein drittes Ausführungsbeispiel dieser Baugruppe mit zwei Einstellschrauben im Seitenschnitt und Figur 6 eine Draufsicht längs der Schnittlinie A-B in Figur 5.

### Beschreibung der Ausführungsbeispiele

An einem in Figur 1 nur andeutungsweise gezeichneten Gehäuse 11 eines bekannten und daher nicht detailliert dargestellten Drehzahlreglers einer Kraftstoffeinspritzpumpe ist ein Deckel 12 anbringbar. Am Deckel 12 ist eine Kurvenscheibe 13 mit einer Abtastfläche 14, befestigt, die in üblicher Weise mit einem nur symbolisch dargestellten Abtastglied 16 zusammenwirkt.

Das Abtastglied 16 ist in Abhängigkeit von der Stellung von Fliehgewichten des Drehzahlreglers als Funktion der Motordrehzahl einer Brennkraftmaschine verstellbar. Durch das Zusammenwirken des Abastgliedes 16 mit der Kurvenscheibe 13 wird die Vollasteinspritzmenge der Kraftstoffeinspritzpumpe festgelegt.

Zur Feineinstellung der Vollasteinspritzmenge ist die Einbaulage der Kurvenscheibe 13 bezüglich des kraftschlüssig anliegenden Abtastgliedes 16 änderbar.

Im ersten Ausführungsbeispiel entsprechend den Figuren 1 und 2 ist die Kurvenscheibe 13, die annähernd quaderförmig ausgebildet und an der stirnseitig die Abtastfläche 14 angeformt ist, in einer an einer Deckelunterseite 17 angebrachten Nut 18 eingesetzt. Die Kurvenscheibe 13 ist dabei durch eine durch den Deckel 12 hindurchgeschraube Feststellschraube 19 lösbar fixiert.

Zur Vertikaleinstellung der Kurvenscheibe 13 durch eine unterschiedliche Eintauchtiefe der Kurvenscheibe 13 in die Nut 18 wird bei vom Gehäuse 11 abgenommenen Deckel 12 die relative Lage des Abtastgliedes 16 zum Gehäuse 11 in vertikaler Richtung ausgemessen. In Abhängigkeit von diesem Maß werden zwischen Nut 18 und Kurvenscheibe 13 Scheiben 21 eingefügt. Diese kommen durch Anziehen der Feststellschraube 19 einerseits an der Kurvenscheibe 13 und andererseits in der Nut 18 und damit am Deckel 12 zur Anlage.

Die Baueinheit zwischen Deckel 12 und Kurvenscheibe 13 wird auf das Gehäuse aufgesetzt und mittels Bundschrauben 20 am Gehäuse 11 festgelegt. Dazu weist der Deckel 12, dessen Querschnittsfläche annähernd quadratisch ist, in jedem Eckbereich ein Langloch 22 auf, durch die die Bundschrauben 20 in, mit den Langlöchern 22 korrespondierenden Gewindebohrungen des Gehäuses 11, eingesetzt sind. Die Langlöcher 22 verlaufen gleichgerichtet in ihrer Längsausrichtung in Flucht des Pfeiles 23, wobei ihre Breite um ein Fügespiel größer ist als der Durchmesser eines Bundes 25 der Bundschrauben 20.

Entsprechend dem Längsmaß der Langlöcher 22 ist der Deckel 12 auf dem Gehäuse 11 längs der Fluchtlinie des Pfeiles 23 verschiebbar und damit die mit dem Deckel 12 festverbundene Kurvenscheibe 13 bezüglich dem Abtastglied 16 horizontal einstellbar und fixierbar.

Zur Abdichtung des Deckels 12 mit dem Gehäuse 11 weist dieser einen, in einer an der Deckelunterseite 17 angebrachten Ringnut 24 eingelegten O-Ring 26 auf, der durch die Fixierung des Deckels 12 auf dem Gehäuse 11 mittels der Bundschrauben 20 auffedernd zwischen Ringnut 24 und Gehäuse 11 gehalten wird.

Abweichend von dem ersten Ausführungsbeispiel ist in dem zweiten Ausführungsbeispiel nach Figur 3 der Deckel 12 ohne Verstellmöglichkeit auf dem Gehäuse 11 aufgeschraubt. Deckel 12 und Kurvenscheibe 13 sind mittels einer dort im Deckel 12 mit Bewegungsspiel geführten Kopfschraube 31, die in eine in der Kurvenscheibe 13 angebrachten zugeordneten Gewindebohrung 32 eingeschraubt ist, miteinander verbindbar.

Durch einen, in einem im Bereich 33 der Kopfschraube 31 angebrachten Sprengring 34 ist die Ausschraubtiefe der Kopfschraube 31 aus der Kurvenscheibe 13 begrenzt und die Verbindung zwischen Kopfschraube 31 und Kurvenscheibe 13 gesichert.

Deckel 12 und Kurvenscheibe 13 weisen je zwei, in gleicher Anordnung achsgleich vertikal gerichtete Bohrungen 36, 37 auf. In die Bohrungen 36 der Kurvenscheibe 13 sind mit Preßpassung je ein Zylinderstift 38 eingesetzt, deren Endabschnitte 39 in die zugehörigen Bohrungen 37 des Deckels 12 ragen. Zur Lagezuordnung zwischen Kurvenscheibe 13 und Deckel 12 weist eine der Bohrungen 37 einen Durchmesser auf, der um ein Bewegungsspiel größer ist als die Durchmesser der Zylinderstifte 38, während die andere Bohrung 37 zum Toleranzausgleich für den axialen Abstand der Zylinderstifte 38 als Langloch ausgebildet ist.

Durch die Führung der Zylinderstifte 38 in den Bohrungen 37 des Deckels 12 kann die vertikale Verlagerung der Kurvenscheibe 13 zum Deckel 12 ohne eine horizontale Querverschiebung verwirklicht werden.

Wie im ersten Ausführungsbeispiel durch Scheiben 21, wird der vertikale Abstand zwischen Deckel 12 und Kurvenscheibe 13 im zweiten Ausführungsbeispiel durch Abstandsbleche 41 eingestellt die zwischen Kurvenscheibe 13 und Deckel 12 einfügbar und durch Anziehen der Kopfschraube 31 dazwischen fixierbar sind. Damit ist die vertikale Zuordnung der Kurvenscheibe 13 zum Deckel 12 und zu dem an der Abtastfläche 14 anliegenden Abtastglied 16 festgelegt.

In Figur 4 ist das Abstandsblech 41 dargestellt. Seine den Zylinderstiften 38 und der Kopfschraube 31 zugeordneten Ausnehmungen 42 sind seitlich offen und ermöglichen ein seitliches Einfügen zwischen Deckel 12 und Kurvenscheibe 13 ohne Demontage derselben.

Die horizontale Zuordnung der Kurvenscheibe 13 zum Abtastglied 16 erfolgt beim zweiten Ausführungsbeispiel durch nicht dargestellte Mittel, mit denen die Lage des Abtastgliedes 16 innerhalb des Gehäuses 11 veränderbar ist.

Ebenso wie beim zweiten Ausführungsbeispiel ist bei einem dritten Ausführungsbeispiel nach den Figuren 5 und 6 der Deckel 12 fest auf dem Gehäuse 11 aufgeschraubt. Die Kurvenscheibe 13 mit ihrer Abtastfläche 14 ist in ihrer relativen Lage zum Deckel 12 und zum Abtastglied 16 mittels zweier durch den Deckel 12 hindurchgeschraubter und aus dem Deckel 12 ragenden Stellschrauben 52, 53, die zur Verdrehung je eine Formschlußfläche haben, änderbar.

Dazu ist die Kurvenscheibe 13 längs der einen Stellschraube 52 von einer Rückstellfeder 54 beaufschlagt, die sich am Deckel 12 abstützt und gegengehalten wird von einem Bund 55, der an einem durch die Kurvenscheibe 13 innerhalb eines Langloches 56 hindurchtretenden einen Schaftes 57 der einen Stellschraube 52 endseitig angeformt ist; dadurch ist die Kurvenscheibe 13 kraftschlüssig am Bund 55 der einen Stellschraube 52 gehalten.

Des weiteren weist die Kurvenscheibe 13 eine vertikal gerichtete Nut 58 auf, in die ein ortsfest in dem Gehäuse 11 gelagerter, horizontal gerichteter Stift 59 mit Bewegungsspiel eingreift und die Kurvenscheibe 13 bei deren Vertikalverstellung relativ zum Deckel 12 und dem Abtastglied 16 durch Änderungen der Einschraubtiefe der einen Stellschraube 52 in dem Deckel 12 vor Verdrehung sichert.

Die andere Stellschraube 53 greift mit einem an ihrem Schaft 61 ausgebildeten Exzenter 62 in ein anderes Langloch 63 ein, dessen Längsausrichtung quer zum Stift 59 verläuft und dessen Breite um ein Fügespiel größer ist als der Durchmesser des anderen Schaftes 61.

Da das eine Langloch 56 für die ein Stellschraube 52 in seiner Längsausrichtung in Flucht zu dem Stift 59 verläuft und die Breite des einen Langloches 56 um ein Fügespiel größer ist als der Durchmesser des einen Schaftes 57, erfolgt bei Drehung der anderen Stellschraube 53 und ihres Exzenters 62 eine von Querverlagerungen freie Horizontalverschiebung der Kurvenscheibe 13 im Rahmen der Exzentrizität des Exzenters 62.

Zur Abdichtung des Drehzahlreglers und zur Lagesicherung der Kurvenscheibe 13 bezüglich ihrer Positionierung gegenüber dem Deckel 12 und dem Abtastglied 16 nach erfolgter Endeinstellung durch die beiden Stellschrauben 52, 53 sind deren Stellabschnitte 51 mit Dichtelementen 64 in Form von Dichtmuttern versehen, die eine Kunststoffeinlage aufweisen und die die beiden Stellschrauben 52, 53 gegenüber dem Deckel 12 verspannen.

Die durch die vorstehenden Ausführungsbeispiele aufgezeigte Relativverstellung der Kurvenscheibe 13 bezüglich des Deckels 12 und des Abtastgliedes 16 führt zu einer Endeinstellung der Kurvenscheibe 13, die in einem Arbeitsgang vorzunehmen ist und eine wirtschaftlich vorteilhafte Einstellung der Vollasteinspritzmenge der Kraftstoffeinspritzpumpe ermöglicht. Beim dritten Ausführungsbeispiel ist die Einstellung auch bei vollständig geschlossenem Drehzahlregler der Kraftstoffeinspritzpumpe möglich.

## Patentansprüche

1. Kraftstoffeinspritzpumpe mit einem Drehzahlregler, mit einem Abtastglied (16), das zur Festlegung der Vollasteinspritzmenge abhängig von der Drehzahl verstellbar zur Anlage an eine Abtastfläche (14) einer Kurvenscheibe (13) bringbar ist, die einem Träger (12) zugeordnet ist, der am Gehäuse (11) der Kraftstoffeinspritzpumpe ortsfest befestigt ist und eine Einstelleinrichtung, die die relativ zum Träger (12) verstellbare Kurvenscheibe (13) aufweist, dadurch gekennzeichnet, daß der Träger (12) als Deckel (12) des Gehäuses (11) des Drehzahlreglers ausgebildet und mit der Kurvenscheibe (13) zu einer Baueinheit zusammengefaßt ist, so daß ohne Abnahme des Deckels (12) die Kurvenscheibe (13) verstellt werden kann.

2. Kraftstoffeinspritzpumpe nach Anspruch 1, dadurch gekennzeichnet, daß die Kurvenscheibe (13) in einer im wesentlichen parallel zur Grundebene des Deckels (12) an einer Deckelunterseite (17) angebrachten Nut (18) angeordnet ist und durch wenigstens eine durch den Deckel (12) hindurchschraubbaren Feststellschraube (19) an dem Deckel (12) fixierbar ist.

3. Kraftstoffeinspritzpumpe nach Anspruch 2, dadurch gekennzeichnet, daß der vertikale Abstand zwischen Kurvenscheibe (13) und Deckel (12) durch Scheiben (21), die zwischen Kurvenscheibe (13) und Nut (18) einfügbar sind, veränderbar ist.

4. Kraftstoffeinspritzpumpe nach Anspruch 1 bis 3, dadurch gekennzeichnet, daß der Deckel (12) mindestens zwei gleichgerichtete Langlöcher (22) aufweist, die mit Gewindebohrungen in dem Gehäuse (11) korrespondieren, durch welche Langlöcher (22) und in welche Gewindebohrungen Bundschrauben (20) eingesetzt sind und der Deckel (12) mit daran fixierter Kurvenscheibe (13) entsprechend dem Längsmaß der Langlöcher (22) horizontal verschiebbar und feststellbar ist.

5. Kraftstoffeinspritzpumpe nach Anspruch 4, dadurch gekennzeichnet, daß die Bundschrauben (20) je einen Bund (25) aufweisen, dessen Durchmesser um ein Bewegungsspiel kleiner ist als die Breite der Langlöcher (22).

6. Kraftstoffeinspritzpumpe nach Anspruch 1, dadurch gekennzeichnet, daß der Deckel (12) und die Kurvenscheibe (13) in gleicher Anordnung vertikal gerichtete Bohrungen (36, 37) aufweisen, wobei in einander gegenüberliegenden Bohrungen (36, 37) mindestens ein Zylinderstift (38) als Führungselement und ein Zylinderstift (38) als Verdrehsicherungselement eingesetzt ist, zwischen dem Deckel (12) und der Kurvenscheibe (13) Abstandsbleche (41) einsetzbar sind, die durch wenigstens eine durch den Deckel (12) hindurchgeführte Kopfschraube (31) an dem Deckel (12) und an der Kurvenscheibe (13) zur Anlage kommen und die vertikale Zuordnung der Kurvenscheibe (13) zum Deckel (12) bestimmen.

7. Kraftstoffeinspritzpumpe nach Anspruch 1, dadurch gekennzeichnet, daß die relative Lage des Abtastgliedes (16) zur Kurvenscheibe (13) im wesentlichen horizontal änderbar ist.

8. Kraftstoffeinspritzpumpe nach Anspruch 1, dadurch gekennzeichnet, daß die Lage der Kurvenscheibe (13) durch mindestens zwei durch den Deckel (12) hindurchschraubbaren Stellschrauben (52, 53) relativ zum Deckel (12) und zum Abtastglied (16) einstellbar ist.

9. Kraftstoffeinspritzpumpe nach Anspruch 8, dadurch gekennzeichnet, daß die Kurvenscheibe (13) längs der einen Stellschraube (52) von einer Rückstellfeder (54) beaufschlagt ist, die sich am Deckel (12) abstützt und gegengehalten wird durch einen Bund (55), der an einem durch die Kurvenscheibe (13) hindurchtretenden Schaft (57) der einen Stellschraube (52) endseitig angefügt ist.

10. Kraftstoffeinspritzpumpe nach Anspruch 9, dadurch gekennzeichnet, daß die Kurvenscheibe (13) eine parallel zur Achse der einen Stellschraube (52) liegende Nut (58) aufweist, in die ein ortsfest in dem Gehäuse (11) gelagerter, horizontal gerichteter Stift (59) mit Bewegungsspiel eingreift.

11. Kraftstoffeinspritzpumpe nach Anspruch 10, dadurch gekennzeichnet, daß eine Vertikalverstellung der Kurvenscheibe (13) relativ zum Gehäuse (11) durch Änderung der Einschraubtiefe der einen Stellschraube (52) erfolgt.

12. Kraftstoffeinspritzpumpe nach Anspruch 8 bis 11, dadurch gekennzeichnet, daß in ein Langloch (63) der Kurvenscheibe (13), dessen Längsausrichtung quer zum Stift (59) verläuft, die andere Stellschraube (53) mit einem an einem Schaft (61) ausgebildeten Exzenter (62) eingreift und durch Drehung der anderen Stellschraube (53) in Verbindung mit einer Verlagerung der einen Stellschraube (52) in dem einen Langloch (56), dessen Längsausrichtung gegenüber der des anderen Langloches (63) um einen rechten Winkel gedreht ist, die Horizontalverstellung der Kurvenscheibe (13) erfolgt.

13. Kraftstoffeinspritzpumpe nach Anspruch 8 bis 12, dadurch gekennzeichnet, daß die Stellschrauben (52, 53) mit sich am Deckel (12) abstützenden Dichtelementen (64) versehen sind.

14. Kraftstoffeinspritzpumpe nach Anspruch 13, dadurch gekennzeichnet, daß die Dichtelemente (64) als Dichtmuttern ausgeführt sind.

## Claims

1. Fuel injection pump with a speed governor, with a scanning member (16), which, being adjustable for the purpose of defining the full load injection volume depending on the number of revolutions, can be brought to contact a scanning face (14) of a cam (13) which is assigned to a support (12) fixed to the housing (11) of the fuel injection pump, and a setting device which has the cam (13) which is adjustable in relation to the support (12), characterized by the fact that the support (12) is designed as a lid (12) of the housing (11) of the speed governor to form one structural unit with the cam (13), so that the cam (13) can be adjusted without removing the lid (12).

2. Fuel injection pump in accordance with claim 1, characterized by the fact that the cam (13) is arranged in a groove (18) which is provided essentially parallel to the base plain of the lid (12) on the underside (17) of the lid and is fixed to the lid (12) by a fixing screw (19) which screws through the lid (12).

3. Fuel injection pump in accordance with claim 2, characterized by the fact that the vertical separation between the cam (13) and the lid (12) can be changed by means of shims (21) which can be inserted between the cam (13) and the groove (18).

4. Fuel injection pump in accordance with claims 1 to 3, characterized by the fact that the lid (12) has at least two elongated holes (22) orientated in the same direction, which correspond to threaded holes in the housing (11), through which there are elongated holes (22) provided and into which threaded holes collar screws (20) are inserted, and the lid (12) with cam (13) fixed to it can be moved horizontally according to the longitudinal dimension of the elongated holes (22), and locked.

5. Fuel injection pump in accordance with claim 4, characterized by the fact that the collar screws (20) each have a collar (25) the diameter of which is slightly smaller than the width of the elongated holes (22).

6. Fuel injection pump in accordance with claim 1, characterized by the fact that the lid (12) and the cam (13) have vertically orientated holes (36, 37) similarly arranged, with at least one parallel pin (38) being inserted as a guide element in holes (36, 37) which are opposite each other, and one parallel pin (38) as an anti-torsion element, shims (41) being inserted between the lid (12) and the cam (13), which are brought to rest against the lid (12) and the cam (13) by at least one cap screw (31) which is guided through the lid (12), and which determine the vertical displacement of the cam (13) to the lid (12).

7. Fuel injection pump in accordance with claim 1, characterized by the fact that the relative position of the scanning member (16) to the cam (13) is essentially horizontally variable.

8. Fuel injection pump in accordance with claim 1, characterized by the fact that the position of the cam (13) is adjustable relative to the lid (12) and the scanning member (16), by at least two setscrews (52, 53) which are screwed through the lid (12).

9. Fuel injection pump in accordance with claim 8, characterized by the fact that pressure is exerted on the cam (13) along one setscrew (52) by a return spring (54) which is supported on the lid (12) and retained by a collar (55) which is attached to the end of the shaft (57) of one setscrew (52) which penetrates the cam (13).

10. Fuel injection pump in accordance with claim 9, characterized by the fact that the cam (13) has a groove (58) parallel to the axis of one setscrew (52), in which a pin (59), which is supported fixed in the housing (11) and horizontally orientated, engages with running clearance.

11. Fuel injection pump in accordance with claim 10, characterized by the fact that vertical adjustment of the cam (13) relative to the housing (11) is made by altering the screw-in depth of one setscrew (52).

12. Fuel injection pump in accordance with claims 8 to 11, characterized by the fact that the other setscrew (53) with an eccentric (62) formed on a shaft (61) engages in an elongated hole (63) of the cam (13), the longitudinal orientation of which is at right angles to the pin (59), and that horizontal adjustment of the cam (13) is made by turning the other setscrew (53) in conjunction with a displacement of the one setscrew (52) in the one elongated hole (56), whose longitudinal orientation vis-à-vis that of the other elongated hole (63) is turned through a right angle.

13. Fuel injection pump in accordance with claims 8 to 12, characterized by the fact that the setscrews (52, 53) are provided with sealing elements (64) which are supported on the lid (12).

14. Fuel injection pump in accordance with claim 13, characterized by the fact that the sealing elements (64) are constructed as sealing nuts.

## Revendications

1. Pompe d'injection de carburant avec un régulateur de la vitesse de rotation, avec un organe d'exploration (16), qui peut être mis en appui sur une surface d'exploration (14) d'un disque de came (13) pour établir de façon réglable le débit d'injection à pleine charge en fonction de la vitesse de rotation, disque de came qui est associé à un support (12), qui est fixé à poste fixe sur le carter (11) de la pompe d'injection de carburant et avec un système de réglage qui présente le disque de came (13) réglable par rapport au support (12), caractérisée en ce que le support (12) est constitué sous la forme du couvercle (12) du carter (11) du régulateur de la vitesse de rotation et est réunie au disque de came (13) en une unité constructive, de telle sorte que l'on puisse régler le disque de came (13) sans enlever le couvercle (12).

2. Pompe d'injection de carburant selon la revendication 1, caractérisée en ce que le disque de came (13) est disposé dans une rainure (18) pratiquée de façon sensiblement parallèle au plan de base du couvercle (12) sur une face inférieure (17) du couvercle et peut être fixé sur le couvercle (12) par au moins une vis de fixation (19) passant à travers le couvercle (12).

3. Pompe d'injection de carburant selon la revendication 2, caractérisée en ce que la distance verticale entre le disque de came (13) et le couvercle (12) peut être modifiée par des rondelles (21) que l'on peut insérer entre le disque de came (13) et la rainure (18).

4. Pompe d'injection de carburant selon la revendication 1 à 3, caractérisée en ce que le couvercle (12) présente au moins deux trous oblongs (22) orientés longitudinalement, qui correspondent à des alésages filetés dans le carter (11), trous oblongs (22) à travers lesquels et alésages filetés dans lesquels sont introduits des vis d'embase (20) et le couvercle (12) peut y être déplacé et y être fixé horizontalement avec le disque de came (13) fixe correspondant à la dimension longitudinale des trous oblongs (22).

5. Pompe d'injection de carburant selon la revendication 4, caractérisée en ce que les vis d'embase (20) présentent chacune une embase (25) dont le diamètre est un peu plus petit que la largeur des trous oblongs (22) pour avoir un jeu de montage.

6. Pompe d'injection de carburant selon la revendication 1, caractérisée en ce que le couvercle (12) et le disque de came (13) présentent selon la même disposition des alésages (36, 37) orientés verticalement, tandis que dans des alésages (36, 37) se trouvant en regard l'un de l'autre est insérée au moins une tige cylindrique (38) servant d'élément de guidage et une tige cylindrique (38) servant d'élément de blocage en rotation, entre le couvercle (12) et le disque de came (13) peuvent être insérées des tôles d'écartement (41), qui viennent en appui sur le couvercle (12) et sur le disque de came (13) avec au moins une vis de tête (31) qui passe à travers le couvercle (12) et qui déterminent la correspondance verticale du disque de came (13) et du couvercle (12).

7. Pompe d'injection de carburant selon la revendication 1, caractérisée en ce que la position relative de l'organe d'exploration (16) par rapport au disque de came (13) peut être modifiée de façon sensiblement horizontale.

8. Pompe d'injection de carburant selon la revendication 1, caractérisée en ce que la position du disque de came (13) peut être réglée à l'aide d'au moins deux vis de réglage (52, 53), qui peuvent passer à travers le couvercle (12), par rapport au couvercle (12) et à l'organe d'exploration (16).

9. Pompe d'injection de carburant selon la revendication 8, caractérisée en ce que le disque de came (13) est sollicité le long de l'une des vis de réglage (52) par un ressort de rappel (54), qui s'appuie sur le couvercle (12) et est maintenu à l'opposé par une collerette (55) qui est ajoutée du côté terminal à un axe (57) qui passe à travers le disque de came (13).

10. Pompe d'injection de carburant selon la revendication 9, caractérisée en ce que le disque de came (13) présente une rainure (58) qui se trouve parallèle à l'axe de l'une des vis de réglage (52) rainure dans laquelle vient en prise une tige (59) avec du jeu montée à poste fixe dans le carter (11), et orientée horizontalement.

11. Pompe d'injection de carburant selon la revendication 10, caractérisée en ce qu'a lieu un réglage vertical du disque de came (13) par rapport au carter (11) en modifiant la profondeur d'enfoncement de l'une des vis de réglage (52).

12. Pompe d'injection de carburant selon la revendication 8 à 11, caractérisée en ce que dans un trou oblong (63) du disque de came (13) dont le sens longitudinal s'étend perpendiculairement à la tige (59), l'autre vis de réglage (53) vient en prise avec un excentrique (62) constitué sur un axe (61) et en ce que l'on obtient le réglage horizontal du disque de came (13) en faisant tourner l'autre vis de réglage (53) en liaison avec un montage de l'une des vis de réglage (52) dans l'un des trous oblongs (56), dont on a fait tourner le sens longitudinal par rapport à l'autre trou oblong (63) d'un angle droit.

13. Pompe d'injection de carburant selon la revendication 8 à 12, caractérisée en ce que les vis de réglage (52, 53) sont pourvues d'éléments d'étanchéité (64) s'appuyant sur le couvercle (12).

14. Pompe d'injection de carburant selon la revendication 13, caractérisée en ce que les éléments d'étanchéité sont constitués sous la forme d'écrous étanches.
